# EUROPÄISCHE PATENTSCHRIFT

(11) **EP 0 410 119 B1**
(45) Veröffentlichungstag und Bekanntmachung des Hinweises auf die Patenterteilung: **18.10.1995**
(21) Anmeldenummer: 90110937.1
(22) Anmeldetag: 09.06.1990
(51) Int. Cl.: H01H 37/04, H01H 1/58

(54) **Temperaturschalter mit Bimetall-Schaltwerk**
Temperature switch with bimetallic switch mechanism
Thermostat à mécanisme de commutation bimétallique

(30) Priorität: 23.12.1989 DE 8915123 U; 25.07.1989 DE 8908999 U
(43) Veröffentlichungstag der Anmeldung: 30.01.1991
(73) Patentinhaber: Hofsäss, Ulrika, D-75181 Pforzheim (DE); Hofsäss, Marcel Peter, D-75181 Pforzheim (DE); Hofsäss, Denise Petra, D-75175 Pforzheim (DE); Hofsäss, Henrik Peter, D-48149 Münster (DE); Hofsäss, Carola Rika, D-75181 Pforzheim (DE); Hofsäss, Benjamin Michael, D-75181 Pforzheim (DE)
(72) Erfinder: Hofsäss, Peter, verstorben (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DE-A- 3 340 436
- DE-U- 8 607 370
- US-A- 4 314 223

## Beschreibung

Die Erfindung betrifft eine Leiterplatte mit einem Temperaturschalter, wie insbesondere Temperaturwächter für einen Elektromotor.

Bei vielen Einsatzzwecken müssen insbesondere Elektromotoren gegen Überstrom oder auch Übertemperatur geschützt werden. Es werden hierzu Temperaturschalter mit Bimetall-Schaltwerken vorgesehen, die an einer Kontaktierung des Elektromotors - insbesondere an einer an dessen Stator zu befestigenden, mit Leiterbahnen versehenen Leiterplatte - im Stromkreis des Elektromotors festgelegt werden. Dies geschieht dadurch, daß die flexiblen Anschlußdrähte des Temperaturschalters, gegebenenfalls nach Durchführung nach Durchbrechungen in der Leiterplatte umgebogen und flach an den entsprechenden Leiterbahnen der Leiterplatte festgelötet werden. Dieser Vorgang muß von Hand ausgeführt werden. Anschließend wird die Leiterplatte auf einem seitlichen Ansatz des Elektromotor-(Stators) aufgesezt, wobei der Bimetall-Schalter zwischen Leiterplatte und Motorwicklung zum Liegen kommt, wobei in diesem Bereich die Wicklungen zur Seite gedrückt werden müssen, damit die Leiterplatte ordnungsgemäß aufgesetzt werden kann. Es kommt dennoch vor, daß sie oft nicht genau senkrecht zur Drehachse, sondern verkantet zu dieser sitzt, da sie an der Stelle des Bimetall-Schalters zur Seite gedrückt wird. Dieser weist oft eine Auswölbung aufgrund von Vergußmasse auf und liegt daher auch nicht parallel zur Leiterplatte, sondern, oft auch durch einseitige Spannung durch das Verlöten an den Anschlußdrähten bedingt, verkantet zu dieser.

Aus der US-PS 4 314 223 ist ein Temperaturschalter, insbesondere für eine Beleuchtungseinrichtung, bekannt. Dieser weist ein Gehäuse auf, in dem ein Bimetall-Schaltwerk angeordnet ist. Außen am Gehäuse sind ein Ansatz mit einer Hinterschneidung und zwei elektrische Anschlußstifte vorgesehen. Dieser Temperaturschalter wird in eine Aufnahmevorrichtung eingesteckt, wobei der Ansatz des Temperaturschalters in eine Aufnahmeöffnung und die Kontaktstifte in entsprechende Kontaktbuchsen eingeführt werden. Die Aufnahmevorrichtung weist in der Aufnahmeöffnung ein Federelement auf, welches die Hinterschneidung des eingeführten Ansatzes hintergreift und so eine Arretierung des Temperaturschalters in der Aufnahmevorrichtung bewirkt. Dabei schließt das Federelement gleichzeitig einen elektrischen Kontakt, der eine Anschlußbuchse der Aufnahmevorrichtung mit einer Anschlußleitung verbindet. Die andere Anschlußbuchse ist fest mit einer weiteren Anschlußleitung verbunden. Bei diesem bekannten Temperaturschalter wird als nachteilig empfunden, daß eine getrennte Aufnahmevorrichtung für den Temperaturschalter notwendig ist, daß die Aufnahmevorrichtung aus einer Vielzahal von Teilen aufgebaut ist und daß dementsprechend keine Automatisierung der Kontaktierung der für den Einsatz des Temperaturschalters notwendigen Aufnahmevorrichtung möglich ist. Eine direkte Anordnung des Temperaturschalters auf einer Leiterplatte ist nicht möglich.

Die DE-A-33 40 436 beschreibt einen elektrischen Druckschalter in einem Gehäuse. Zur Montage auf einer Lagerplatte sind an der Unterseite des Gehäuses vier Rastbeine angeformt. Die Rastbeine weisen jeweils eine Ausnehmung auf, in die eine Leiterplatte eingerastet wird, wobei das Gehäuse auf Abstand zur Leiterplatte gehalten wird. Darüber hinaus sind an der Unterseite des Gehäuses zwei Kontaktzapfen vorgesehen, die an ihrem freien Ende Kontaktfedern tragen. Diese Kontaktfedern werden auf entsprechende Leiterbahnen gedrückt, wenn der Druckschalter an einer Leiterplatte verrastet wird.

Der Erfindung liegt die Aufgabe zugrunde, unter Vermeidung der genannten Nachteile eine mit einem Temperaturschalter versehene Leiterplatte zu schaffen, bei der die Verbindung von Leiterplatte und Schalter sowie Einsatz und Kontaktierung derselben weitgehend automatisch erfolgen kann.

Erfindungsgemäß wird die genannte Aufgabe durch eine Leiterplatte mit Temperaturschalter mit der Kombination der Merkmale des Anspruchs 1 gelöst.

Durch den mit zwei Federschenkeln versehenen Ansatz werden die elektrische Kontaktierung und die mechanische Verbindung des Schalters mit der Leiterplatte getrennt ausgeführt, während beim Stande der Technik die mechanische Verbindung und die elektrische Kontaktierung gemeinsam über die umzubiegenden anzuschließenden Anschlußdrähte erfolgt. Hierdurch muß der Schalter in einem ersten Schritt lediglich auf der Leiterplatte aufgesteckt werden, sei es senkrecht zu dieser, sei es durch seitlich offene Schlitze in der Ebene derselben, wodurch zunächst die mechanische Verbindung erzielt wird. Anschließend kann aufgrund der definierten Anschlußkontakte ebenfalls in automatisierter Weise die elektrische Kontaktierung der Anschlußkontakte mit den Leiterbahnen durch Lötpunkte erfolgen.

Die erfindungsgemäße elektrische Leiterplatte kann vollautomatisch mit dem Temperaturschalter versehen werden, der Schalter ist dann an der Leiterplatte sicher festgelegt; insbesondere können auch die weiteren elektrischen Verbindungen vollautomatisch hergestellt werden und die Gesamteinheit Leiterplatte mit Temperaturschalter ist in einfacher und bequemer Weise zur weiteren Verarbeitung handhabbar.

Der Temperaturschalter kann insbesondere zunächst als Stückteil gehandhabt werden und beispielsweise aus einem Rütteltopf einer automatischen Bestückungsmaschine zugeführt werden, die seinen Verbindungsansatz automatisch durch einen entsprechenden Durchbruch der Leiterplatte hindurchdrückt und damit den Schalter zuverlässig an dieser festlegt. In gleicher Weise werden durch ebenfalls entsprechende Durchbrüche an der Leiterplatte die Anschlußlaschen durch diese hindurchgedrückt, so daß nach Festlegung des Schalters an der Leiterplatte in der vorstehend erläuterten Weise die elektrische Verbindung zwischen den Anschlußlaschen und Leiterbahnen auf der Leiterplatte einfach durch Setzen von Lötpunkten ebenfalls vollautomatisch bewirkt werden kann. Dieses derart kombinierte Teil aus Leiterplatte mit Temperaturschalter kann dann insbesondere in einfacher und bequemer Weise weiter als Schüttgut behandelt und der weiteren Verarbeitung zugeführt werden.

Bevorzugte Weiterbildungen sehen vor, daß das Gehäuse des Temperaturschalters ein elektrisch leitendes Gehäuseunterteil und ein Deckteil aus elektrisch isoliertem Material aufweist beziehungsweise daß der Ansatz mit einem sich in seiner Längsrichtung erstreckenden, von außen nach innen ragenden Schlitz versehen ist, dessen seitliche Begrenzungsbereiche Federabschnitte bilden.

Eine andere bevorzugte Ausgestaltung sieht vor, daß der Verbindungsansatz sich senkrecht zur Oberfläche des Deckteils des Außengehäuses erstreckt, wobei insbesondere weiterhin Anschlußschenkel zur elektrischen Kontaktierung sich parallel zum Ansatz erstrecken.

Eine weitere Ausgestaltung ist dadurch gekennzeichnet, daß das Topfteil des Außengehäuses einen einstückig mit ihm ausgebildeten Anschlußschenkel aufweist, wobei der Anschlußschenkel über einen teilweise über das Deckteil gebogenen Verbindungsabschnitt einstückig mit dem Topfteil des Außengehäuses verbunden ist.

Das Federteil ist derart ausgebildet, daß es neben dem durch den Durchbruch des Deckteils des Außengehäuses ragenden Anschlußschenkel einen sich rechtwinklig zu diesem erstreckenden, innerhalb des Gehäuses angeordneten Verbindungsabschnitt aufweist, an dessen dem Anschlußschenkel entgegengesetzten Ende mit dem Verbindungsabschnitt einstückig Federschenkel ausgebildet sind, die leicht aus der Ebene des Verbindungsabschnittes herausgebogen sind.

Weiterbildungen sehen darüber hinaus vor, daß der Verbindungsansatz mit einem Schlitz zwischen zwei Schenkeln versehen ist und daß die Hinterschneidungen durch zweistufige Nasen gebildet werden, die mit verschiedenen Abständen zur Oberfläche des Deckteils des Außengehäuses angeordnet sind, wobei insbesondere mit dem Topfteil des Außengehäuses über das Deckteil dieses gegen die Stirnseiten des Topfteils drückende Laschen ausgebildet sind.

In bevorzugter Weise ist weiter vorgesehen, daß das Gehäuse mit einem sich von seiner Oberfläche im wesentlichen senkrecht erstreckenden Ansatz versehen ist, der Hinterschneidungen aufweist, und daß Anschlußkontakte sich parallel zum Ansatz erstrecken, wobei weiterhin vorgesehen sein kann, daß der Ansatz mit einem sich in seiner Längsrichtung erstreckenden, von außen nach innen ragenden Schlitz versehen ist, dessen seitliche Begrenzungsbereiche Federabschnitte bilden. Weitere bevorzugte Ausbildungen sehen vor, daß der Ansatz aus Kunststoff besteht, wobei insbesondere der sowie gegebenenfalls mit Deckel ein Kunststoffspritzteil ist, und daß das Gehäuseunterteil ein tiefgezogenes Metallteil ist. In letzterem Falle kann weiterhin vorgesehen sein, daß ein Anschlußkontakt einstückig am Gehäuseunterteil ausgebildet ist, wobei der Anschlußkontakt aus Überständen des tiefgezogenen Gehäuseunterteils ausgeschnitten ist. Auch diese Herstellungsschritte sind weitgehend bzw. vollständig automatisierbar, so daß erhebliche fertigungstechnische Vorteile erzielt werden. Die Verbindung von Gehäuseunterteil und Deckel kann dadurch erfolgen, daß der Deckel durch umgebogene Haltelaschen des Gehäuseunterteils gehalten ist und insbesondere weiterhin dadurch, daß ein Anschlußkontakt als Haltelasche ausgebildet ist und sich vom Außenrand des Gehäuses über den Deckel radial nach innen erstreckt und dann senkrecht vom Deckel nach oben abgebogen ist.

Während das Schaltwerk an sich und als solches in das Gehäuseunterteil des Gehäuses eingesetzt werden könnte, wobei eine fluiddichte Abdichtung zwischen Unterteil und Deckel vorzusehen ist, sieht eine äußerst bevorzugte Ausgestaltung vor, daß das Bimetall-Schaltwerk mit einem eigenen (Innen-)Gehäuse im (Außen-)Gehäuse angeordnet ist. Das weiter oben erläuterte Gehäuse des Temperaturschalters dient in diesem Falle nur als Außengehäuse, während in dieses dann ein herkömmliches, vollständig in einem Innengehäuse gekapseltes Schaltwerk eingesetzt wird, das aus der Serienproduktion derartiger Schaltwerke genommen werden kann. Dieses muß dann nicht, wie dies sonst an sich der Fall ist, mit Anschlußdrähten versehen werden, sondern wird als solches unmittelbar in das Unterteil des Außengehäuses eingesetzt, wobei hierbei vorgesehen ist, daß das Innengehäuse einen Innengehäusetopf und ein von diesem isoliertes Innengehäusedeckteil, beide aus Metall, aufweist. Diese Ausgestaltung bietet den weiteren Vorteil, daß neben dem über Gehäusetopf des Innengehäuses und Unterteil des Außengehäuses sowie einem mit diesen verbundenen, vorzugsweise einstückig ausgebildeten Anschlußkontakt auch die zweite Kontaktierung vereinfacht werden kann. Hierzu ist in äußerst bevorzugter Ausgestaltung vorgesehen, daß ein Anschlußkontakt einstückig mit einem Federteil ausgebildet ist, welches federnd zwischen Deckel des Außengehäuses und dem Innengehäuse eingreift, wobei weiterhin das Federteil durch gegenüber einem Verbindungssteg aus dessen Ebene abgebogene Federlaschen gebildet ist. Bei dieser Ausgestaltung muß nach Einsetzen des Schaltwerks mit Innengehäuse in das Unterteil des Außengehäuses lediglich der mit dem Federabschnitt versehene Anschlußkontakt auf das Deckteil des Innengehäuses aufgesetzt werden - gegebenenfalls nachdem er von der Innenseite des Deckels des Außengehäuses mit dem Kontaktteil durch dieses geführt wurde -. Anschließend wird der Deckel des Außengehäuses aufgesetzt und in der oben beschriebenen Weise durch die umzubiegenden Haltelaschen gehalten.

Während die Leiterplatte an sich eine herkömmliche sein kann und der Temperaturschalter auch als solcher und in Verbindung mit anderen Teilen, insbesondere auch an einer solchen, die gegebenenfalls mit elektronischen Elementen versehen ist, vorteilhafterweise in der erläuterten Weise festgelegt werden kann, ist die Leiterplatte vorzugsweise eine ringförmige, wobei einerseits die Leiterplatte im Bereich zumindestens zweier nicht miteinander elektrisch leitend verbundener Leiterbahnen je einen Durchbruch in einem dem Abstand der Anschlußkontakte entsprechenden Abstand aufweist und wobei andererseits zwischen den Durchbrüchen ein Schlitz ausgebildet ist, dessen Breite der eines hinterschnittenen Stegs des Ansatzes entspricht. Insbesondere ist vorgesehen, daß der Schlitz senkrecht zum Radius der Leiterplatte ausgerichtet ist, wobei andererseits sich von der Außenseite der Leiterplatte im wesentlichen radial parallel zueinander gerichtete Schlitze erstrecken, in deren mittleren der Ansatz mit seinem Steg eingreift, während durch die äußeren die Anschlußkontakte hindurchragen.

Insgesamt wird erfindungsgemäß eine Leiterplatte mit Temperaturschalter geschaffen, die insbesondere in der mechanischen und elektrischen Verbindung von Leiterplatte an sich mit Schalter keinerlei Handarbeit mehr erfordert, bei der vielmehr die Verbindung vollautomatisch (mechanisch und elektrisch) geschehen kann. Darüber hinaus ist die Herstellung des Temperaturschalters der Leiterplatte durch die Anpassung an diese selbst vereinfacht und kann automatisiert werden, da keine Anschlußdrähte mehr manuell an diesen festgelötet oder festgeschweißt werden müssen. Vielmehr können die wenigen Einzelteile des erfindungsgemäßen Temperaturschalters automatisch separat zueinander geführt werden, indem in einer Fördereinrichtung, wie einer Förderkette, das Topfteil des Außengehäuses zugeführt wird. Diesem werden die mit dem Innengehäuse versehenen Schaltwerke aus einem Rütteltopf ebenfalls automatisch zugeführt, indem sie einfach hineingeschüttelt werden müssen. Sie werden dann von der entsprechenden Bearbeitungsvorrichtung aufgenommen und in das Topfteil eingesetzt. Anschließend werden das Federteil und das Deckteil des Außengehäuses aufgesetzt und schließlich die Laschen des Topfteils des Außengehäuses sowie dessen Anschlußlasche bzw. genauer der Verbindungsanschluß zu dessen Anschlußlasche über das Deckteil gebogen, wodurch dieses gegen die Stirnseiten des Topfteils angedrückt wird und gleichzeitig das Federteil unter Spannung gesetzt wird, so daß zwischen dem Deckel des Innengehäuses und dem aus dem Deckteil des Außengehäuses herausragenden Anschlußschenkel eine elektrische Verbindung zuverlässig hergestellt wird.

Weitere Vorteile und Merkmale der Erfindung ergeben sich aus den Ansprüchen und aus der nachfolgenden Beschreibung, in der ein Ausführungsbeispiel der Erfindung unter Bezugnahme auf die Zeichnung im einzelnen erläutert ist. Dabei zeigt:
- Figur 1: eine bevorzugte Ausführungsform eines im Rahmen der Erfindung eingesetzten Temperaturschalters in Seitenansicht entsprechend dem Pfeil I der Figur 2;
- Figur 2: eine Draufsicht auf den Schalter der Figur 1 entsprechend dem Pfeil II der Figur 1;
- Figur 3: einen Ausschnitt einer ringförmigen Leiterplatte für einen Elektromotor mit untergesetztem Schalter der Figur 1;
- Figur 4: einen Teilschnitt entsprechend IV-IV der Figur 3;
- Figur 5: eine Teildarstellung einer entsprechenden ringförmigen Leiterplatte mit Radialschlitz und in diesem eingeschobenen Halteansatz des Schalters;
- Figur 6: eine Schnittdarstellung entsprechend der der Figur 4 für die Ausgestaltung der Figur 5;
- Figur 7: eine vergrößerte Darstellung eines Schalters ähnlich dem der Figur 1 mit teilweise weggebrochenen Bereichen; und
- Figur 8: eine Aufsicht auf den Schalter der Figur 7.

Die erfindungsgemäße Leiterplatte (Fig. 3 bis 6) weist einen Temperaturschalter 1 mit einem (Außen-)Gehäuse 2 auf, das ein Gehäuseunterteil 3 und ein Gehäuse-Deckteil 4 hat. In dem Gehäuse 2 ist das Bimetall-Schaltwerk untergebracht (im einzelnen nicht dargestellt), das zusätzlich als komplettes Schaltwerk, gekapselt in einem Innengehäuse, in das Außengehäuse 2 eingesetzt sein kann (hierzu weiter unten), aber nicht sein muß; es könnte auch das offene Schaltwerk in dem Gehäuse 2 untergebracht sein, das dann das einzige Gehäuse des Schaltwerks bilden würde.

Von dem Deckteil 4 erstreckt sich ein Befestigungs- oder Halteansatz 6 senkrecht nach oben. Der Halteansatz 6 weist zwei durch einen Schlitz 12 getrennte Federschenkel 11, 11a auf. Die Schenkel 11, 11a sind mit Hinterschneidungen 7 versehen, die durch Haltenasen oder Schultern 16 im Abstand von der Deckfläche des Deckteils 4 am Halteansatz 6 ausgebildet sind und ein Stegteil 9 des Halteansatzes 6 seitlich überragen. Zwischen den Haltenasen 16 sind Aussparungen 10 vorgesehen, um Lötungen 27 an noch zu erläuternden Anschlußteilen 51 (s.u.) besser anbringen zu können. Der sich zwischen den Schenkeln 11 in deren Längsrichtung erstreckende, von außen senkrecht zur Deckfläche des Deckels 4 nach innen reichende Schlitz 12 verleiht den Federschenkeln 11, 11a ihre federnden Eigenschaften. Mit Abstand zum Halteansatz 6 erstrecken sich ebenfalls senkrecht zur Deckfläche des Deckels 4 Anschlußlaschen 13, 14, die aus formstabilem Metall ausgebildet sind. Der insoweit beschriebene Schalter 1 ist gemäß den Figuren 4 bis 6 in der einen oder anderen Weise an einer ringförmigen Leiterplatte 20 für einen Elektromotor befestigt. Die Leiterplatte 20 weist ein oder mehrere Leiterbahnen 21, 22 auf, die sich in der Regel lediglich über einen Teilumfang der Leiterplatte 20 erstrecken und elektrisch nicht in unmittelbarem Kontakt miteinander stehen. Die Leiterbahnen dienen zur Kontaktierung bzw. zum Anschluß der Spulenwicklungen, indem die Spulenenden mit den entsprechenden Leiterbahnen verbunden sind, in der Regel durch Lötkontaktierung, die wiederum mit Anschlußkabeln verbunden - ebenfalls verlötet - sind, mittels derer der Motor an die Spannungsversorgung angeschlossen wird. Die Spulenenden werden dabei durch Bohrungen oder seitliche Schlitze von der den Leiterbahnen 21, 22 abgewandten Seite der Leiterplatte 20 auf die Seite der Leiterbahnen geführt. Die Anschlußkabel werden im Bereich einer teilkreisförmigen äußeren Ausnehmung der Leiterplatte zu dieser und von dieser aus durch diese benachbarten Bohrungen hindurchgeführt sowie anschließend verlötet. Hierdurch wird eine gewisse Zugentlastung geschaffen.

Die Leiterplatte 20 der Figur 3 weist nun zwischen den beiden parallel mit Abstand zueinander verlaufenden Leiterbahnen 21, 22 einen sich senkrecht zum Radius R erstreckenden Schlitz 23 auf, dessen Länge der Länge des Ansatzes 6 und dessen Breite gerade der Breite des Stegs 9 des Ansatzes 6 entspricht.

Beidseitig des Schlitzes 23 und mit Abstand zu diesem sind Bohrungen 24, 26 angeordnet. Der Schalter 1 ist formschlüssig an der Leiterplatte 20 festgelegt, indem der Halteansatz 6 mittels seiner zu ihrem freien Ende konisch zulaufenden Federabschnitte durch den Schlitz 23 hindurchgesteckt wurde, bis die Schultern 16 die Leiterplatte 20 hintergreifen, über die Ränder des Schlitzes 23 schnappen und derart den Schalter 1 an der Leiterplatte 20 festlegen. Gleichzeitig werden die Anschlußkontakte 13, 14 durch die Durchbrüche 24, 26 geführt und erstrecken sich durch diese hindurch. Die Kontakte 13, 14 werden anschließend mit den Leiterbahnen 21, 22 durch Lötung 27 verbunden (Figur 4; in Figur 3 der Übersichtlichkeit halber nicht dargestellt).

Dieser beschriebene Vorgang kann im Gegensatz zur Einzelfestlegung der Anschlußdrähte des Bimetall-Schalters nach dem Stand der Technik, wo Handarbeit erforderlich ist, vollständig automatisch erfolgen.

Bei der Ausgestaltung der Figuren 5 und 6 sind in der Leiterplatte frei von deren Außenrand 28 drei parallele Schlitze 31, 32, 33 vorgesehen, deren mittlerer eine Länge aufweist, die wieder im wesentlichen der Länge des Halteansatzes 6 entspricht und dessen Breite der Breite des Stegs 9 des Halteansatzes 6 entspricht, während die Schlitze 32, 33 beidseitig des Schlitzes 31 in einem Abstand angeordnet sind, der im wesentlichen dem Abstand der Anschlußkontakte 13, 14 des Schalters 1 zum Halteansatz 6 entspricht. Bei dieser Ausgestaltung wird die Leiterplatte 20 im Bereich des Schlitzes 31 derart zwischen Gehäuse 2 und den Schultern 16 am Halteansatz 6 des Schalters 1 geschoben, daß der Steg 9 des Halteansatzes 6 in den Schlitz 31 eingreift, während die Anschlußkontakte 13, 14 durch die Schlitze 32, 33 ragen. Die Anschlußkontakte 13, 14 liegen dabei im Bereich von Leiterbahnen 21, 22, die hier auf dem gleichen Kreisumfang angeordnet sind, aber durch den Schlitz 31 elektrisch voneinander getrennt sind. Auch hier können wieder Lötstellen 27 zur elektrischen Verbindung der Anschlüsse 13 bzw. 14 mit den Leiterbahnbereichen 21 bzw. 22 vorgesehen werden.

Die Figuren 7 und 8 zeigen eine bevorzugte Ausgestaltung des Temperaturschalters in teilweise geschnittener Darstellung. Hier weist der Temperaturschalter 1 ebenfalls in an sich bekannter Weise ein im Innengehäuse 41 angeordnetes Bimetall-Schaltwerk auf, das selbst in verschiedener Weise ausgestaltet sein kann.

Das Innengehäuse 41 besteht aus einem Topfteil 42 und einem Deckteil 43, die durch eine Isolierung 44, beispielsweise Folien aus Isoliermaterial oder Isolierschichten, elektrisch voneinander getrennt sind, wobei Topfteil 42 und Deckteil 43 durch einen umgekrimpten Rand 46 des Topfteils 42 miteinander fest verbunden sind, wobei letzterer vom Deckteil 43 durch die Isolierung isoliert gehalten wird. Topfteil 3 und Deckteil 4 sind elektrisch leitend ausgebildet und stehen jeweils mit einem der beiden in Kontakt miteinander bringbaren Kontaktteile des Bimetall-Schaltwerks im Inneren des Gehäuses 41 in elektrischer Verbindung, so daß sie die beiden Anschlüsse für das Bimetall-Schaltwerk bilden. Das Innengehäuse 41 ist erfindungsgemäß in ein (Außen-)Gehäuse 2 eingesetzt. Das Außengehäuse 2 weist einerseits ebenfalls ein Gehäuseunterteil 3, andererseits ein Deckteil 4 auf.

Das Gehäuseunterteil 3 besteht aus elektrisch leitendem Material, beispielsweise aus Stahl. Das Deckteil 4 besteht aus isolierendem Material, wie einem hochtemperaturbeständigen Kunststoff oder dergleichen. Das Deckteil 4 ist auch hier mit einem Befestigungs- oder Halteansatz 6 versehen, der zwischen zwei Schenkeln 11, 11a, die spiegelbildlich zueinander ausgebildet und angeordnet sind, einen Schlitz 12 aufweist, der eine gewisse Elastizität der Schenkel 11, 11a senkrecht zu ihrer Erstreckungsrichtung ermöglicht. Die Schenkel 11, 11a sind mit Nasen oder Schultern 16, 17 versehen, mit der sie elektrische Leiterplatten mit verschiedenen Stärken hintergreifen können, nämlich einerseits mit einer Stärke, die dem Abstand der Schulter 16 zur äußeren Deckfläche 18 des Deckteils 4 entspricht, andererseits eine Leiterplatte mit geringerer Stärke, die dem Abstand der Schulter 17 zur äußeren Deckfläche 18 des Deckteils 4 entspricht. Weiterhin ist mit Abstand zum Ansatz 6 in dem Deckteil 4 ein Durchbruch 25 ausgebildet, durch welchen der Anschlußschenkel oder -kontakt 13 eines Anschlußteils oder Kontaktfederteils 51 hindurchragt. Das Kontaktfeder- bzw. Anschlußteil 51 weist neben dem Anschlußschenkel 13 ein Blattfederteil 52 auf, welches durch einen zum Anschlußschenkel 13 führenden Verbindungssteg 56 und durch Federschenkel 53 gebildet ist, die einstückig mit dem Verbindungssteg 56 an dem dem Anschlußschenkel 13 gegenüberliegenden Ende ausgebildet sind und aus der Ebene des Verbindungsstegs 56 etwas herausgebogen sind. Der Anschlußschenkel 13 erstreckt sich im wesentlichen rechtwinklig zu dem Verbindungssteg 56. Durch diese Ausgestaltung kann das Federteil 51 mit seinen Federschenkeln 53 und dem Verbindungssteg 56 zwischen Deckteil 43 des Innengehäuses und Deckteil 4 des Außengehäuses 2 angeordnet werden, wobei der Anschlußschenkel 13 durch einen Durchbruch 25 zur Außenseite des Deckteils 4 ragt. Durch Andrücken des Deckteils 4 gegen den stirnseitigen Rand 46 des Topfteils 3 des Außengehäuses 2 (und damit gegen das Deckteil 43 des Innengehäuses 41) wird das Federteil 51 mit seinen Federschenkeln 53 fest gegen das leitende Deckteil 43 des Innengehäuses 41 gedrückt, so daß ein zuverlässiger elektrischer Kontakt zwischen dem leitenden Deckteil 43 des Innengehäuses 41 und dem Federteil 51 hergestellt wird, so daß letzteres zur Kontaktierung am Kontaktschenkel 22 genutzt werden kann. Der Anpreßdruck für das Deckteil 4 wird einerseits durch am oberen Rand 46 des Topfteils 3 einstückig ausgebildete Laschen 49 gebildet, die unter Anpreßdruck über das Deckteil 4 gebogen sind, wie dies insbesondere der Figur 2 entnehmbar ist. Darüber hinaus ist ebenfalls einstückig mit dem Topfteil 3 ein weiteres Anschlußteil 45 ausgebildet, das aus einem unmittelbar am oberen Rand 28 des Topfteils 3 austretenden Verbindungsteil 47 besteht, welches ebenfalls horizontal über das Deckteil 4 gebogen ist und einen Anpreßdruck auf dieses ausübt. Das Verbindungsteil 47 geht einstückig in den sich senkrecht von der Oberfläche 18 des Deckteils 9 erstreckenden Anschlußschenkel 14 über, der parallel zum Anschlußschenkel 13 ausgerichtet ist. Hierdurch ist der elektrische Kontakt über den Anschlußschenkel 14 und das Verbindungsteil 47 zum leitenden Gehäuseunterteil des Außengehäuses 2 und weiter zum leitenden Topfteil 42 des Innengehäuses 41 gegeben.

Der Temperaturschalter in der erläuterten Ausbildung ist wiederum zum Einsatz mit einer elektrischen Leiterplatte vorgesehen. Diese weist im Bereich der Anschlußschenkel 13, 14 und des Verbindungsansatzes 6 Durchbrechungen auf, deren Länge der Breite der Anschlußschenkel 13, 14 bzw. des Verbindungsansatzes 6 entspricht und deren Breite der Stärke der Anschlußschenkel 13, 14 bzw. der Stärke des Verbindungsansatzes 6 in dessen Übergangsbereich zu dem eigentlichen Deckteil 4 entspricht und insbesondere unterhalb dem Abstand der gegenüberliegenden Nasen 17 bzw. 16 der beiden Anschlußschenkel 13, 14 liegt.

Der Temperaturschalter kann derart vollautomatisch, beispielsweise nach Zuförderung aus einem Rütteltopf mit einer Leiterplatte verbunden werden, indem der Ansatz 6 und die Anschlußschenkel 13, 14 durch die entsprechenden Durchbrüche der Leiterplatte hindurchgesteckt werden, wobei die Schenkelteile 11, lla leicht zusammengedrückt werden, bis jeweils zwei Nasen 16 bzw. 17 nach Durchtreten des Ansatzes 6 die Leiterplatte hintergreifen und der Temperaturschalter an dieser zuverlässig festliegt. Anschließend kann die mit dem Temperaturschalter versehene Leiterplatte wiederum in einfacher Weise als Schütteil gehandhabt werden. Weitere Kontaktierungen können ebenfalls vollautomatisch vorgenommen werden, indem, soweit die Leiterplatte Leiterbahnen aufweist, die im Bereich der die Anschlußschenkel 13, 14 aufnehmenden Durchbrüche enden, dort lediglich elektrische Kontaktverbindungen mittels Lötpunkten zu den Leiterbahnen der Leiterplatte hergestellt werden.

Bei dieser Ausgestaltung können herkömmliche gekapselte Bimetall-Schaltwerke verwendet werden, die noch nicht mit Anschlußkabeln versehen sind, indem sie lediglich in das Außengehäuse 2 eingesetzt, in der beschriebenen Weise kontaktiert werden und das Gehäuse dann in der erläuterten Form durch Aufsetzen des Deckels und Festlegen desselben am Unterteil verschlossen wird. Auch diese Arbeitsschritte können weitgehend bzw. vollständig automatisiert werden.

Die Gehäuseabmessungen vergrößern sich gegenüber dem verkapselten Schaltwerk an sich lediglich um wenige Millimeterbruchteile. Alternativ kann, wie gesagt, das Bimetall-Schaltwerk auch als solches in das Gehäuseunterteil 3 des Gehäuses eingesetzt und dieses dann in geeigneter Weise verschlossen werden, wobei hierzu zusätzlich zu der beschriebenen Ausgestaltung insbesondere ein fluiddichter Verschluß sicherzustellen ist, wie dies bei den gekapselten Bimetall-Schaltwerken an sich der Fall ist.

## Patentansprüche

1. Leiterplatte mit einem Temperaturschalter (1), wie insbesondere Temperaturwächter für einen Elektromotor, wobei der Temperaturschalter (1)
ein Bimetallschaltwerk in einem Gehäuse (2), einen am Gehäuse (2) vorgesehenen Ansatz (6) mit zwei Federschenkeln (11, 11a) mit voneinander wegweisenden Schultern (16), die formschlüssig in eine Aufnahmeöffnung (23) der Leiterplatte (20) einrastbar sind, und
zwei Anschlußkontakte (13, 14) zur Kontaktierung voneinander isolierter Leiterbahnen (21, 22) der Leiterplatte (20), aufweist,
wobei die Anschlußkontakte (13, 14) beidseitig des Ansatzes (6) benachbart zu diesem angeordnet sind.

2. Leiterplatte nach Anspruch 1, dadurch gekennzeichnet, daß das Gehäuse (2) des Temperaturschalters (1) ein elektrisch leitendes Gehäuseunterteil (3) und ein Deckteil (4) aus elektrisch isolierendem Material aufweist.

3. Leiterplatte nach Anspruch 1 oder 2, dadurch gekennzeichnet, daß der Ansatz (6) mit einem sich in seiner Längsrichtung erstreckenden, von außen nach innen ragenden Schlitz (12) versehen ist, dessen seitliche Begrenzungsbereiche des Ansatzes (6) Federabschnitte (11) bilden.

4. Leiterplatte nach Anspruch 1 oder 2, dadurch gekennzeichnet, daß der Ansatz (6) an einem Deckteil (4) des Gehäuses (2) einstückig ausgebildet ist.

5. Leiterplatte nach Anspruch 4, dadurch gekennzeichnet, daß der Ansatz (6) gegebenenfalls mit Deckteil (4) ein Kunststoffspritzteil ist.

6. Leiterplatte nach einem der vorangehenden Ansprüche, dadurch gekennzeichnet, daß das Gehäuseunterteil (3) ein tiefgezogenes Metallteil ist.

7. Leiterplatte nach einem der vorangehenden Ansprüche, dadurch gekennzeichnet, daß ein Anschlußkontakt (14) einstückig am Gehäuseunterteil (3) ausgebildet ist.

8. Leiterplatte nach Anspruch 7, dadurch gekennzeichnet, daß der eine Anschlußkontakt (14) aus Überständen des tiefgezogenen Gehäuseunterteils (3) ausgeschnitten ist.

9. Leiterplatte nach einem der vorangehenden Ansprüche, dadurch gekennzeichnet, daß ein Anschlußkontakt (14) als Haltelasche (49) ausgebildet ist und sich vom Außenrand des Gehäuses (2) über das Deckteil (4) radial nach innen erstreckt und dann senkrecht vom Deckel nach oben abgebogen ist.

10. Leiterplatte nach einem der vorangehenden Ansprüche, dadurch gekennzeichnet, daß das Bimetall-Schaltwerk mit einem eigenen Innengehäuse (41) im Gehäuse (2) angeordnet ist.

11. Leiterplatte nach Anspruch 10, dadurch gekennzeichnet, daß das Deckteil (4) einen Durchbruch (25) aufweist und daß ein Anschlußkontakt (51) einen durch den Durchbruch (25) des Deckteils (4) nach außen ragenden Anschlußschenkel (13) aufweist.

12. Leiterplatte nach einem der Ansprüche 10 oder 11, dadurch gekennzeichnet, daß ein Anschlußkontakt (13) einstückig mit einem Federteil (52) ausgebildet ist, welches federnd zwischen Deckel (4) des Außengehäuses (2) und dem Innengehäuse (41) eingreift.

13. Leiterplatte nach Anspruch 12, dadurch gekennzeichnet, daß das Federteil (52) durch gegenüber einem Verbindungssteg (56) aus dessen Ebene abgebogene Federlaschen (53) gebildet ist.

14. Leiterplatte nach einem der vorangehenden Ansprüche, dadurch gekennzeichnet, daß im Bereich zumindestens zweier nicht miteinander elektrisch leitend verbundener Leiterbahnen (21,22) je ein Durchbruch (24,26) in einem dem Abstand der Anschlußkontakte (13,14) entsprechenden Abstand vorgesehen ist und daß zwischen den Durchbrüchen (24,26) ein Schlitz (23) ausgebildet ist, dessen Breite der eines hinterschnittenen Steges (9) des Ansatzes (6) entspricht.

15. Leiterplatte nach Anspruch 14, dadurch gekennzeichnet, daß der Schlitz senkrecht zum Radius der Leiterplatte (20) ausgerichtet ist.

16. Leiterplatte nach einem der Ansprüche 14 und 15, dadurch gekennzeichnet, daß sich von der Außenseite der Leiterplatte (20) im wesentlichen radial parallel zueinander gerichtete Schlitze (31 bis 33) erstrecken, in deren mittleren (31) der Ansatz (6) mit seinem Steg (9) eingreift, während durch die äußeren die Anschlußkontakte (13,14) hindurchragen.

17. Leiterplatte nach einem der Ansprüche 1 bis 16, dadurch gekennzeichnet, daß der Ansatz (6) sich senkrecht zur Oberfläche (18) des Deckteils (4) des Außengehäuses (2) erstreckt.

18. Leiterplatte nach einem der Ansprüche 1 bis 17, dadurch gekennzeichnet, daß die Anschlußkontakte (13,14) zur elektrischen Kontaktierung sich parallel zum Ansatz (6) erstrecken.

19. Leiterplatte nach einem der Ansprüche 11 bis 18, dadurch gekennzeichnet, daß der eine Anschlußkontakt (51) neben dem durch den Durchbruch (25) des Deckteils (4) des Außengehäuses (2) ragenden Anschlußschenkel (13) einen sich rechtwinklig zu diesem erstreckenden, innerhalb des Gehäuses (2) angeordneten Verbindungsabschnitt (56) aufweist, an dem einstückig Federschenkel (52) ausgebildet sind, die leicht aus der Ebene des Verbindungsabschnittes (56) herausgebogen sind.

20. Leiterplatte nach einem der Ansprüche 14 bis 19, dadurch gekennzeichnet, daß die Hinterschneidungen (7) des Steges (9) durch zweistufige Nasen (16,17) gebildet werden, die mit verschiedenen Abständen zur Oberfläche (18) des Deckteils (4) des Außengehäuses (2) angeordnet sind.

## Claims

1. Printed circuit board with a temperature switch (1), such as in particular a thermostat for an electric motor, in which the temperature switch (1) has a bimetallic switch mechanism in a casing (2), a step (6) provided on the casing (2) and having two spring legs (11,11a) directed away from one another and which can be positively locked in a reception opening (23) of the printed circuit board (20) and two connecting contacts (13, 14) for contacting insulated conductor tracks (21,22) of the printed circuit board (20), the connecting contacts (13,14) being arranged on either side of and adjacent to the step (6).

2. Printed circuit board according to claim 1, characterized in that the casing (2) of the temperature switch (1) has an electrically conductive casing base (3) and a cover part (4) made from electrically insulating material.

3. Printed circuit board according to claim 1 or 2, characterized in that the step (6) is provided with an outwardly projecting slot (12) extending in its longitudinal direction and whose lateral boundary areas form the spring portions (11).

4. Printed circuit board according to claim 1 or 2, characterized in that the step (6) is constructed in one piece on a cover part (4) of the casing (2).

5. Printed circuit board according to claim 4, characterized in that the step (6), optionally with the cover part (4), is a plastic injection moulding.

6. Printed circuit board according to one of the preceding claims, characterized in that the casing base (3) is a deep-drawn metal part.

7. Printed circuit board according to one of the preceding claims, characterized in that a connecting contact (14) is constructed in one piece on the casing base (3).

8. Printed circuit board according to claim 7, characterized in that one connecting contact (14) is cut from projecting lengths of the deep-drawn casing base (3).

9. Printed circuit board according to one of the preceding claims, characterized in that a connecting contact (14) is constructed as a retaining clip (49) and extends from the outer edge of the casing (2) over the cover part (4) in the radially inwards direction and is then bent upwards vertically from the cover.

10. Printed circuit board according to one of the preceding claims, characterized in that the bimetallic switching mechanism is located with its own inner casing (41) in the casing (2).

11. Printed circuit board according to claim 10, characterized in that the cover part (4) has an opening (25) and that a connecting contact (51) has a connecting leg (13) projecting outwards through the opening (25) in the cover part (4).

12. Printed circuit board according to one of the claims 10 or 11, characterized in that a connecting contact (13) is constructed in one piece with a spring part (52), which engages resiliently between the cover (4) of the outer casing (2) and the inner casing (41).

13. Printed circuit board according to claim 12, characterized in that the spring part (52) is formed by shackles (53) facing a connecting web (56) and bent out of its plane.

14. Printed circuit board according to one of the preceding claims, characterized in that in the vicinity of at least two not electrically interconnected conductor tracks (21,22) is in each case provided an opening (24,26) in a spacing corresponding to the spacing of the connecting contacts (13,14) and that between the openings (24,26) is formed a slot (23), whose width corresponds to that of one undercut web (9) of the step (6).

15. Printed circuit board according to claim 14, characterized in that the slot is oriented perpendicular to the radius of the printed circuit board (20).

16. Printed circuit board according to one of the claims 14 and 15, characterized in that from the outside of the printed circuit board (20) extend substantially radially parallel directed slots (31 to 33), in whose central slot (31) engages the step (6) with its web (9), whilst the connecting contacts (13,14) project through the outer slots.

17. Printed circuit board according to one of the claims 1 to 16, characterized in that the step (6) extends perpendicularly to the surface (18) of the cover part (4) of the outer casing (2).

18. Printed circuit board according to one of the claims 1 to 17, characterized in that the connecting contacts (13,14) extend parallel to the step (6) for electrical contacting.

19. Printed circuit board according to one of the claims 11 to 18, characterized in that, besides the connecting leg (13) projecting through the opening (25) of the cover part (4) of the outer casing (2), one connecting contact (51) has a connecting portion (56) extending at right angles thereto and located within the casing (2) and on which are formed in one piece spring legs (52), which are bent slightly out of the plane of the connecting portion (56).

20. Printed circuit boards according to one of the claims 14 to 19, characterized in that the undercuts (7) of the web (9) are formed by two-step noses (16,17), which are arranged with different spacings relative to the surface (18) of the cover part (4) of the outer casing (2).

## Revendications

1. Carte imprimée comportant un commutateur thermostatique, notamment un contrôleur de température pour moteur électrique, dans lequel le commutateur thermostatique comprend :
. un dispositif de commutation bimétallique dans un boîtier (2), un téton (6) prévu sur ce boîtier présentant deux branches flexibles (11, 11a) avec des épaulements (16) dirigés dans des directions opposées, adaptées pour être insérées et verrouillées dans une ouverture de réception (23) de la carte imprimée (20), et,
. deux contacts de connexion (13, 14) pour la connexion de deux pistes conductrices (21, 22) isolées l'une de l'autre de la carte imprimée (20),
. les contacts de connexion (13, 14) étant disposés des deux côtés du téton (6) à proximité de celui-ci.

2. Carte imprimée selon la revendication, caractérisée en ce que le boîtier (2) du commutateur thermostatique (1) présente une partie inférieure de boîtier (3) électriquement conductrice et une partie formant couvercle (4) en matériau isolant.

3. Carte imprimée selon l'une des revendications 1 ou 2, caractérisée en ce que le téton (6) présente une fente (12) s'étendant dans sa direction longitudinale et en saillie de l'extérieur vers l'intérieur, les parties du téton (6) formant ses limites latérales constituant des parties flexibles (11).

4. Carte imprimée selon l'une des revendications 1 ou 2, caractérisée en ce que le téton (6) est conformé d'une seule pièce sur une partie formant couvercle (4) du boîtier (2).

5. Carte imprimée selon la revendication 4, caractérisée en ce que le téton (6), le cas échéant avec la partie formant couvercle (4), est en matériau plastique extrudé.

6. Carte imprimée selon l'une des revendications précédentes, caractérisée en ce que la partie inférieure (3) de boîtier est en matériau métallique embouti profond.

7. Carte imprimée selon l'une des revendications précédentes, caractérisée en ce que l'un des contacts de connexion (14) est conformé d'une seule pièce avec la partie inférieure (3) de boîtier.

8. Carte imprimée selon la revendication 7, caractérisée en ce que l'un des contacts de connexion (14) est formé par découpe dans des extensions en saillie de la partie inférieure (3) de boîtier emboutie profond.

9. Carte imprimée selon l'une des revendications précédentes, caractérisée en ce que l'un des contacts de connexion (14) est conformé en languette de maintien (49) et s'étend radialement vers l'intérieur depuis le bord extérieur du boîtier (2) au-dessus de la partie formant couvercle (4), puis est recourbé vers le haut perpendiculairement au couvercle.

10. Carte imprimée selon l'une des revendications précédentes, caractérisée en ce que le dispositif de commutation bimétallique est placé à l'intérieur du boîtier (2) dans un boîtier intérieur (41) spécifique.

11. Carte imprimée selon la revendication 10, caractérisée en ce que la partie formant couvercle (4) présente un passage (25) et en ce que l'un des contacts de connexion (51) présente une branche de connexion (13) dépassant vers l'extérieur à travers le passage (25) de la partie formant couvercle (4).

12. Carte imprimée selon l'une des revendications 10 ou 11, caractérisée en ce que l'un des contacts de connexion (13) est conformé d'une seule pièce avec une partie flexible (52) qui vient en prise de manière élastique entre le couvercle (4) du boîtier extérieur (2) et le boîtier intérieur (41).

13. Carte imprimée selon la revendication 12, caractérisée en ce que la partie flexible (52) est formée par des languettes flexibles (53) recourbées hors du plan d'une barrette de liaison (56).

14. Carte imprimée selon l'une des revendications précédentes, caractérisée en ce qu'elle présente, à proximité d'au moins deux pistes conductrices (21, 22) non reliées entre elles électriquement, pour chaque piste un passage (24, 26), l'écartement entre ces passages (24, 26) correspondant à l'écartement des contacts de connexion (13, 14), et en ce qu'une fente (23) est conformée entre les passages (24, 26), la largeur de cette fente (23) correspondant à celle d'une barrette (9) à dépouille inverse du téton (6).

15. Carte imprimée selon la revendication 14, caractérisée en ce que la fente est dirigée perpendiculairement au rayon de la carte imprimée (20).

16. Carte imprimée selon l'une des revendications 14 ou 15, caractérisée en ce que des fentes (31 à 33) dirigées sensiblement parallèles les unes aux autres et radiales s'étendent depuis la face extérieure de la carte imprimée (20), le téton (6) étant inséré par sa barrette (9) dans la fente du milieu (31), tandis que les contacts de connexion (13, 14) dépassent à travers celles de l'extérieur.

17. Carte imprimée selon l'une des revendications 1 à 16, caractérisée en ce que le téton (6) s'étend perpendiculairement à la surface supérieure (18) de la partie formant couvercle (4) du boîtier extérieur (2).

18. Carte imprimée selon l'une des revendications 1 à 17, caractérisée en ce que les contacts de connexion (13, 14) pour la connexion électrique s'étendent parallèlement au téton (6).

19. Carte imprimée selon l'une des revendications 11 à 18, caractérisée en ce que l'un des contacts de connexion (51) présente, à la suite de la branche de connexion (13) dépassant du passage (25) de la partie formant couvercle (4) du boîtier extérieur (2), une partie de liaison (56), s'étendant perpendiculairement à cette branche de connexion (13), disposée à l'intérieur du boîtier (2), avec laquelle sont conformées d'une seule pièce des branches flexibles (52) qui sont légèrement recourbées hors du plan de la partie de liaison (56).

20. Carte imprimée selon l'une des revendications 14 à 19, caractérisée en ce que les découpes arrière (7) de la barrette (9) sont formées par des épaulements à deux arêtes (16, 17) disposées selon des écartements différents par rapport à la surface supérieure (18) de la partie formant couvercle (4) du boîtier extérieur (2).
